# EUROPÄISCHE PATENTSCHRIFT

(11) **EP 0 623 465 B1**
(45) Veröffentlichungstag und Bekanntmachung des Hinweises auf die Patenterteilung: **21.01.1998**
(21) Anmeldenummer: 94102190.9
(22) Anmeldetag: 12.02.1994
(51) Int. Cl.: B41F 23/08

(54) **Umschaltbare Lackversorgung an Veredelungseinheiten in Rotationsdruckmaschinen**
Switchable lacquer supply to finishing units in rotary printing machines
Alimentation commutable de vernis-laque à unités de finition dans des machines d'impression rotatives

(30) Priorität: 20.04.1993 DE 4312877
(43) Veröffentlichungstag der Anmeldung: 09.11.1994
(73) Patentinhaber: Heidelberger Druckmaschinen Aktiengesellschaft, D-69115 Heidelberg (DE)
(72) Erfinder: Hofmann, Günther, D-69190 Walldorf (DE); Leib, Rudolf, D-69226 Nussloch (DE)
(74) Vertreter: Fey, Hans-Jürgen

(56) Entgegenhaltungen:
- DE-A- 3 427 898
- DE-A- 3 906 648
- GB-A- 2 144 372

## Beschreibung

Die Erfindung betrifft eine Vorrichtung zum Verarbeiten viskoser oder hochviskoser Fluide zur Veredelung von Druckprodukten in einer Veredelungseinheit an einer Rotationsdruckmaschine gemäß dem Oberbegriff des Anspruchs 1.

Aus dem Stande der Technik sind bereits Auftragwerke für hochviskose, ölhaltige oder niedrigviskose Stoffe bekannt. DE 39 06 648 A1 zeigt ein Auftragwerk für Druckmaschinen. Das in dieser Druckschrift offenbarte Aufragwerk arbeitet nach dem Tauchwalzenprinzip. Einer in einem Flüssigkeitsbehälter eintauchenden Schöpfwalze ist ein Rakel zugeordnet, das den Flüssigkeitsanteil, der nicht von den Näpfchen der Schöpfwalze aufgenommen werden kann, vom Umfang der Schöpfwalze entfernt. Ein dem Tauchwalzenprinzip anhaftender Nachteil liegt im hohen Aufwand, der zu betreiben ist, um hochviskosen Lack vollständig umzuwalzen. Dies bedingt eine speziell an das jeweils zu verarbeitende hochviskose Fluid angepaßte Wannenkonstruktion.

DE 34 27 898 C1 offenbart eine Vorrichtung zum Auftragen von Flüssigkeit, insbesondere eine Lackereinheit für eine Druckmaschine. Bei dieser Lösung aus dem Stande der Technik sind Staubleche im Zwickelbereich zweier Walzen angeordnet, die einzelne, die Zwickelbereiche miteinander verbindende Kanäle aufweisen.

Ausgehend vom Stand der Technik liegt der vorliegenden Erfindung die Aufgabe zugrunde, mit der erfindungsgemäßen Vorrichtung ein möglichst breitbandiges Spektrum von zur Veredelung geeigneten Fluiden verarbeiten zu können.

Erfindungsgemäß wird die Aufgabe dadurch gelöst, daß die Dosierwalze schwenkbar oder über eine schwenkbare Walze oder über die Zuführwalze aus einer Lackwanne versorgbar ist.

Der Vorteil der erfindungsgemäßen Lösung liegt darin, daß entsprechend den rheologischen Eigenschaften des die Oberfläche des Bedruckstoffes veredelnden Fluides, das für dessen Verarbeitung optimale Förderprinzip ausgewählt werden kann. Dazu bedarf es lediglich entweder des Verschwenkens der Dosierwalze oder des Verschwenkens einer Walze in eine andere Position; auf diese Weise lassen sich in kompakter Bauweise sowohl das Tauchwalzenprinzip als auch das Walzenkeilprinzip realisieren. Weiterbildungen des der Erfindung zugrunde liegenden Gedankens sehen vor, die Dosierwalze entlang eines Stellweges zwischen zwei stationär angeordneten Walzen zu verschieben. Dadurch ist ein indirekter Auftrag des Veredelungsfluides über einen der lackführenden Zylinder im Plattenzylinder möglich. Ferner ist über einem Walzenkeil, der zwischen der Dosierwalze und einer Quetschwalze gebildet ist, eine zweite Lackzufuhr angeordnet wodurch eine möglichst nah an den Walzenkeil reichende Lackversorgung sichergestellt ist. Mit den unterhalb einer Zuführwalze kastenförmig angeordneten Auffangblechen kann eine Durchmischung des überschüssigen Fluides erreicht werden.

In einer weiteren Konfiguration der Veredelungseinheit ist vorgesehen, einer stationär gelagerten Dosierwalze und Quetschwalze eine in ihrer Rotationsrichtung umschaltbare Zuführwalze zuzuordnen. Bei Rotation der Zuführwalze im Uhrzeigersinn erfolgt die Förderung des Veredelungsfluides aus einer Wanne; bei Rotation der Zuführwalze entgegen dem Uhrzeigersinn wird die Lackversorgung über eine oberhalb der Zuführwalze angeordnete Lackzufuhr gewährleistet.

Eine weitere Konfiguration der Veredelungseinheit ist dadurch gegeben, daß eine der Dosierwalze zugeordnete Gummiwalze gemeinsam mit einer Lackversorgung in eine erste und in eine zweite Position schwenkbar ist. Neben der Schwenkbarkeit von Gummiwalze und Lackversorgung können diese selbstverständlich auch manuell in die unterschiedlichen Positionen umgesetzt werden. Bei dieser Konfiguration kann eine separate Quetschwalze entfallen, da diese durch die den Walzenkeil in der zweiten Position begrenzende Gummiwalze gebildet ist.

Nachstehend wird die Erfindung anhand einer Zeichnung eingehend beschrieben:

Es zeigt:
- Fig. 1: eine Veredelungseinheit mit verschwenkbarer, an stationär gelagerte Walzen anstellbarer Dosierwalze,
- Fig. 2: eine Konfiguration einer Veredelungseinheit mit in beide Rotationsrichtungen antreibbarer Zuführwalze,
- Fig. 3: eine Veredelungseinheit mir zwischen zwei Positionen verschwenkbarer, einer Dosierwalze zugeordneter Gummiwalze.

Die in Figur 1 dargestellte Veredelungseinheit 1 umfaßt eine in die Positionen 2' und 2'' schwenkbare Dosierwalze 2. Das Verschwenken der Dosierwalze 2 erfolgt entlang des Stellweges 11. Die Dosierwalze 2 ist sowohl an eine Zuführwalze 3, als auch an eine Quetschwalze 4 anstellbar.

Oberhalb der Quetschwalze 4 und von Keilelementen 7 befindet sich eine Lackzufuhr 5; oberhalb der Zuführwalze 3 ist eine weitere Lackzufuhr 6 eingerichtet. Unter der Zuführwalze 3 sind kaskadenförmig gestaffelte Auffangbleche 8 und 9 befestigt, unter denen sich eine Lackwanne 10 erstreckt, die bis an einen Lacktuchzylinder 12 heranreicht. Oberhalb des Lacktuchzylinders 12 befindet sich ein Plattenzylinder 13, über welchen ein indirekter Lackauftrag bei in Position 2'' geschwenkter Dosierwalze 2 erfolgen kann. Unterhalb der lackführenden Zylinder 12 und 13 befindet sich ein Druckzylinder 14, an welchen zu veredelnde Druckbogen von einer Umführtrommel 15 übergeben werden.

Bei in Position 2'' geschwenkter Dosierwalze 2 wird ein Walzenkeil 26 zwischen der Dosierwalze 2 und der in einer Seitenwand 18 stationär aufgenommenen Quetschwalze 4 gebildet. Die Lackzufuhr 5 versorgt den Walzenkeil 26 mit Lack, so daß der Plattenzylinder 13 mit Lack versorgt wird. Bei diesem indirekten Lackauftrag genannten Arbeitsmodus wird durch den Plattenzylinder 13 der Lacktuchzylinder 12 mit Lack versorgt, der wiederum den auf dem Umfang des mehrfachgroß ausgeführten Druckzylinder 14 befindlichen Druckbogen veredelt.

Wird die Dosierwalze 2 dagegen in Position 2' geschwenkt, steht sie in Kontakt mit der Walzenoberfläche der Zuführwalze 3. Der Zuführwalze 3 kann das die Druckprodukte veredelnde Fluid über eine Lackzufuhr 6 zugeführt werden. Eine Lackaufnahme ist ebenfalls aus dem Auffangblech 8 möglich, unter welchem ein weiteres Auffangblech 9 mit bogenförmiger Kontur angeordnet ist. Die an die stationär in den Seitenwänden 18 der Veredelungseinheit 1 gelagerte Zuführwalze 3 angestellte Dosierwalze 2 nimmt das Fluid von dem Mantel der Zuführwalze 3 ab und trägt es im Wege des direkten Lackauftrages über den Lacktuchzylinder 12 auf das zu veredelnde Druckprodukt auf. Unterhalb der in Position 2'' geschwenkten Dosierwalze 2 und der Auffangbleche 8 und 9 erstreckt sich eine Lackwanne 10, die die von der Umführtrommel 15 auf den Umfang des Druckzylinders 14 geförderten Druckbogen gegen Spritzer schützt.

Figur 2 gibt die Konfiguration einer Veredelungseinheit wieder, bei der eine Zuführwalze in zwei Richtungen antreibbar ist.

In dieser Konfiguration sind die Zuführwalze 3, die Quetschwalze 4, die Dosierwalze 2 sowie der Lacktuchzylinder 12 stationär in den Seitenwänden 18 gelagert. Analog zur Darstellung in Figur 1 ist oberhalb der Zuführwalze 3 eine Lackzufuhr 6 angeordnet, unterhalb der Zuführwalze 3 befindet sich eine Lackwanne 10. Den Walzenkeil 26 seitlich begrenzende Keilelemente 7 weisen einen - bezogen auf die Lackwanne 10 - Lackzulauf 16 auf, über welchen überschüssiges Fluid in die Lackwanne 10 geleitet werden kann. Die Lackwanne 10 verfügt über einen Lackablauf 17. Bei Rotation der Zuführwalze 3 im Uhrzeigersinn fördert diese aus der Lackwanne 10 Fluid, welches über die Dosierwalze 2 auf dem überzug des Lacktuchzylinders 12 - sei es ein Gummituch zur vollflächigen Lackierung, sei es eine Lackplatte zur Lackierung ausgewählter Flächen - aufgebracht wird. Wird die Zuführwalze 3 hingegen im Gegenuhrzeigersinn angetrieben, wird aus der Lackzufuhr 6 austretendes Fluid über die Zuführwalze 3 in den Walzenkeil 26 gefordert. Überschüssiges Fluid wird durch die Quetschwalze 4 in den Walzenkeil 26 zurückgeleitet, wo es über die den Walzenkeil 26 seitlich begrenzenden Keilelemente 7 der Lackwanne 10 zugeleitet wird. Analog zur in Figur 1 wiedergegebenen Darstellung befinden sich unterhalb der Veredelungseinheit 1 der Druckzylinder 14 und die Umführtrommel 15, über die der Transport der zu veredelnden Druckexemplare erfolgt.

Figur 3 schließlich zeigt eine Veredelungseinheit mit zwischen zwei Positionen verschwenkbarer, einer Dosierwalze zugeordneter Gummiwalze.

In den Seitenwänden 18 der Veredelungseinheit 1 sind die Dosierwalze 2 sowie der Lacktuchzylinder 12 stationär aufgenommen. Unterhalb dieser sind bogenführende Zylinder 14 und 15 angeordnet, analog zu den bisher beschriebenen Konfigurationen gemäß Figur 1 und Figur 2. Im Unterschied dazu befindet sich oberhalb des Druckzylinders 14 ein sich in axiale Richtung erstreckende Blasleiste 24, die eine glatte Anlage der zu veredelnden Druckprodukte an die Oberfläche des Druckzylinders gewährleisten. Dies st besonders zur Verbesserung der Registerhaltigkeit bei biegesteiferen Kartonbögen von Bedeutung.

Der Dosierwalze 2 ist eine Walze 20 zugeordnet, die als Gummiwalze ausgebildet sein kann und in eine erste Position 20' und eine zweite Position 20'' schwenkbar ist. Oberhalb der schwenkbaren Walze 20 ist eine Lackversorgung 21 angeordnet, die ebenfalls von einer ersten Position 21' in eine zweite Position 21'' schwenkbar ist. Die Lackversorgung 21 beschreibt während ihrer Bewegung einen halbkreisförmigen Schwenkweg 22, während die Walze 20 einen Schwenkweg 23 beschreibt. In den Seitenwänden 18 sind stationär eine Lackwanne 25, Keilelemente 7 beidseits des Walzenkeils 26, sowie unterhalb der Position 20' eine Lackwanne 10 aufgenommen. Bei in Position 20' geschwenkter Walze 20 erfolgt die Lackzufuhr nach dem Tauchwalzenprinzip. Eine Steuerung der auf die Dosierwalze 2 aufzubringenden Lackmenge wäre über die mit Position 20' festgelegte Eintauchtiefe der Walze 20 erzielbar. Der Lackauftrag erfolgt in Position 20' auf die Oberfläche der Dosierwalze 2 von dort auf den die Bedruckstoffoberflächen veredelnden Lacktuchzylinder 12.

Bei in Position 20'' geschwenkter Walze 20 entsteht zwischen der Oberfläche der Dosierwalze 2 und der der Walze 20 ein Walzenkeil 26, der durch die Seitenwand fest montierten Keilelemente 7 begrenzt wird. Überschüssige Fluidmengen werden in die Lackwanne 25 abgeführt. Der Verschwenkvorgang der Walze 20 samt Lackversorgung 21 erfolgt durch eine Ansteuerung des entsprechenden Antriebes über ein Bedienfeld 19.

Neben der motorischen Verschwenkung der Walze 20 in die Positionen 20' und 20'' ist auch ein manuelles Umsetzen sowohl der Lackversorgung 21, wie auch der Walze 20 in die jeweils andere Position möglich. Schließlich ist es auch denkbar, der Dosierwalze 2 zwei lackführende Walzen 20 in den Positionen 20' und 20'' zuzuordnen, um die Dosierwalze 2 mit Fluid zu versorgen.

### Bezugszeichenliste

- 1: Veredelungseinheit
- 2: Dosierwalze
- 2': Anstellposition an Zuführwalze
- 2'': Anstellposition an Quetschwalze
- 3: Zuführwalze
- 4: Quetschwalze
- 5: Lackzufuhr
- 6: Lackzufuhr
- 7: Keilelement
- 8: Auffangblech
- 9: Auffangblech
- 10: Lackwanne
- 11: Stellweg
- 12: Lacktuchzylinder
- 13: Plattenzylinder
- 14: Druckzylinder
- 15: Umführtrommel
- 16: Lackzulauf
- 17: Lackablauf
- 18: Seitenwand
- 19: Bedienfeld
- 20: Walze
- 20': getauchte Position
- 20'': keilbildende Position
- 21: Lackversorgung
- 22: Schwenkweg Lackversorgung
- 23: Schwenkweg Gummiwalze
- 24: Blasleiste
- 25: Auffangblech
- 26: Walzenkeil

## Patentansprüche

1. Vorrichtung zum Verarbeiten viskoser oder hochviskoser Fluide zur Veredelung von Druckprodukten in einer Veredelungseinheit (1) an einer Rotationsdruckmaschine, wobei die Veredelungseinheit (1) mehrere, durch mindestens an einer Zuführstelle versorgbare Walzen (2, 3) sowie durch diese versorgbare Zylinder (12, 13) umfaßt und die Zufuhr des Fluides zu lackführenden Zylindern (12, 13) über eine Dosierwalze (2) erfolgt, die aus einem Walzenkeil (26) zwischen der Dosierwalze (2) und einer stationären Zuführwalze (3) versorgbar ist,
**dadurch gekennzeichnet**,
daß die Dosierwalze (2) schwenkbar oder über eine schwenkbare Walze (20) oder über die Zuführwalze (3) aus einer Lackwanne (10) versorgbar ist.

2. Vorrichtung zum Verarbeiten viskoser oder hochviskoser Fluide gemäß Anspruch 1,
**dadurch gekennzeichnet**,
daß die Dosierwalze (2) entlang eines Stellweges (11) zwischen der stationär angeordneten Zuführwalze (3) und einer Quetschwalze (4) verschiebbar ist.

3. Vorrichtung zum Verarbeiten viskoser oder hochviskoser Fluide gemäß Anspruch 2,
**dadurch gekennzeichnet**,
daß oberhalb eines Walzenkeils (26), der zwischen der Dosierwalze (2) und der Quetschwalze (4) gebildet ist, eine zweite Lackzufuhr (5) angeordnet ist.

4. Vorrichtung zum Verarbeiten viskoser oder hochviskoser Fluide gemäß Anspruch 2,
**dadurch gekennzeichnet**,
daß unterhalb der Zuführwalze (3) kaskadenförmig Auffangbleche (8, 9, 10) angeordnet sind.

5. Vorrichtung zum Verarbeiten viskoser oder hochviskoser Fluide gemäß Anspruch 2,
**dadurch gekennzeichnet**,
daß bei in eine Anstellposition (2'') an die Quetschwalze (4) geschwenkter Dosierwalze (2) ein indirekter Lackauftrag über einen Plattenzylinder (13) an einen Lacktuchzylinder (12) erfolgt.

6. Vorrichtung zum Verarbeiten viskoser oder hochviskoser Fluide gemäß Anspruch 1,
**dadurch gekennzeichnet**,
daß der in der Veredelungseinheit (1) stationär gelagerten Dosierwalze (2) und Quetschwalze (4) eine in ihren Rotationsrichtungen umschaltbare Zuführwalze (3) zugeordnet ist.

7. Vorrichtung zum Verarbeiten viskoser oder hochviskoser Fluide gemäß Anspruch 1,
**dadurch gekennzeichnet**,
daß die schwenkbare Walze (20), die der Dosierwalze (2) zugeordnet ist, gemeinsam mit einer Lackversorgung (21) in erste Positionen (20', 21') und in zweite Positionen (20'', 21'') schwenkbar sind.

8. Vorrichtung zum Verarbeiten viskoser oder hochviskoser Fluide gemäß Anspruch 7,
**dadurch gekennzeichnet**,
daß die schwenkbare Walze (20) und die Lackversorgung (21) während der gemeinsamen Schwenkbewegungen Schwenkwege (22, 23) beschreiben.

9. Vorrichtung zum Verarbeiten viskoser oder hochviskoser Fluide gemäß Anspruch 1,
**dadurch gekennzeichnet**,
daß die schwenkbare Walze (20) und eine Lackversorgung (21) bezogen auf die Dosierwalze (2) in ersten Positionen (20', 21') und in zweite Positionen (20'', 21'') umsetzbar sind.

10. Vorrichtung zum Verarbeiten viskoser oder hochviskoser Fluide gemäß Anspruch 1,
**dadurch gekennzeichnet**,
daß in Seitenwänden (18) Keilelemente (7) und Lackwannen (10, 25) stationär montiert sind.

## Claims

1. Device for processing viscous or highly viscous fluids for finishing printed products in a finishing unit (1) on a rotary printing machine, the finishing unit (1) comprising a plurality of rollers (2, 3) able to be supplied by means of at least one feed location as well as cylinders (12, 13) able to be supplied by means of the latter, and the feed of the fluid to varnish-conveying cylinders (12, 13) takes place via a metering roller (2), which can be supplied from a roller wedge (26) between the metering roller (2) and a stationary roller (3), characterized in that the metering roller (2) can be supplied from a varnish trough (10) pivotably or via a pivotable roller (20) or via the feed roller (3).

2. Device for processing viscous or highly viscous fluids according to Claim 1, characterized in that the metering roller (2) can be displaced along an adjusting path (11) between the feed roller (3) arranged in a stationary manner and a squeeze roller (4).

3. Device for processing viscous or highly viscous fluids according to Claim 2, characterized in that a second varnish feed (5) is arranged above a roller wedge (26), which is formed between the metering roller (2) and the squeeze roller (4).

4. Device for processing viscous or highly viscous fluids according to Claim 2, characterized in that sheet-metal catchers (8, 9, 10) are arranged in a cascade underneath the feed roller (3).

5. Device for processing viscous or highly viscous fluids according to Claim 2, characterized in that in the case of the metering roller (2) pivoted onto the squeeze roller (4) into a contact position (2''), an indirect application of varnish to a varnishing blanket cylinder (12) takes place via a plate cylinder (13).

6. Device for processing viscous or highly viscous fluids according to Claim 1, characterized in that a feed roller (3) which can be reversed in terms of its direction of rotation is assigned to the metering roller (2) which is supported in a stationary manner in the finishing unit (1) and the squeeze roller (4).

7. Device for processing viscous or highly viscous fluids according to Claim 1, characterized in that the pivotable roller (20), which is assigned to the metering roller (2), can be pivoted together with a varnish supply (21) into first positions (20', 21') and into second positions (20'', 21'').

8. Device for processing viscous or highly viscous fluids according to Claim 7, characterized in that the pivotable roller (20) and the varnish supply (21) describe pivoting paths (22, 23) during the joint pivoting movements.

9. Device for processing viscous or highly viscous fluids according to Claim 1, characterized in that the pivotable roller (20) and a varnish supply (21) can be moved, with respect to the metering roller (2), in first positions (20', 21') and into second positions (20'', 21'').

10. Device for processing viscous or highly viscous fluids according to Claim 1, characterized in that wedge elements (7) and varnish troughs (10, 25) are mounted in a stationary manner in side-walls (18).

## Revendications

1. Dispositif de mise en oeuvre de fluides visqueux ou fortement visqueux pour la finition de produits imprimés dans une unité de finition (1) adjointe à une machine à imprimer rotative, l'unité de finition (1) comprenant plusieurs rouleaux (2, 3) pouvant être alimentés en fluide de finition à au moins un point d'amenée, ainsi que des cylindres (12, 13) pouvant être alimentés en fluide par ces rouleaux, l'amenée du fluide à des cylindres (12, 13) porteurs de vernis s'effectuant par un rouleau doseur (2) pouvant être alimenté en fluide à partir d'un coin (26) entre le rouleau doseur (2) et un rouleau d'amenée (3) monté rotatif à un emplacement stationnaire, caractérisé en ce que le rouleau doseur (2) peut être alimenté à partir d'une cuve de vernis (10) par son montage pivotant ou par l'intermédiaire d'un rouleau pivotant (2) ou du rouleau d'amenée (3).

2. Dispositif de mise en oeuvre de fluides visqueux ou fortement visqueux selon la revendication 1, caractérisé en ce que le rouleau doseur (2) est déplaçable le long d'un trajet de positionnement (11) entre le rouleau d'amenée (3) monté rotatif à un emplacement stationnaire et un rouleau presseur (4).

3. Dispositif de mise en oeuvre de fluides visqueux ou fortement visqueux selon la revendication 2, caractérisé en ce qu'une seconde amenée de vernis (5) est placée au-dessus d'un coin (26) formé entre le rouleau doseur (2) et le rouleau presseur (4).

4. Dispositif de mise en oeuvre de fluides visqueux ou fortement visqueux selon la revendication 2, caractérisé en ce que des tôles collectrices (8, 9, 10) sont disposées en cascade sous le rouleau d'amenée (3).

5. Dispositif de mise en oeuvre de fluides visqueux ou fortement visqueux selon la revendication 2, caractérisé en ce que, lorsque le rouleau doseur (2) a été déplacé par pivotement à une position (2'') où il est appliqué contre le rouleau presseur (4), il s'effectue une application indirecte de vernis à un cylindre portant une toile de vernissage (12) par l'intermédiaire d'un cylindre porte-plaque (13).

6. Dispositif de mise en oeuvre de fluides visqueux ou fortement visqueux selon la revendication 1, caractérisé en ce qu'un rouleau d'amenée (3) à sens de rotation réversible est coordonné au rouleau doseur (2) et au rouleau presseur (4), lesquels sont montés rotatifs à des emplacements stationnaires dans l'unité de finition (1).

7. Dispositif de mise en oeuvre de fluides visqueux ou fortement visqueux selon la revendication 1, caractérisé en ce qu'un rouleau pivotant (20), coordonné au rouleau doseur (2), peut être déplacé par pivotement, ensemble avec une amenée de vernis (21), à des premières positions respectives (20', 21') et des secondes positions respectives (20'', 21'').

8. Dispositif de mise en oeuvre de fluides visqueux ou fortement visqueux selon la revendication 7, caractérisé en ce que le rouleau pivotant (20) et l'amenée de vernis (21) décrivent des trajets de pivotement (22, 23) pendant les mouvements communs de pivotement.

9. Dispositif de mise en oeuvre de fluides visqueux ou fortement visqueux selon la revendication 1, caractérisé en ce que le rouleau pivotant (20) et une amenée de vernis (21) sont déplaçables, par rapport au rouleau doseur (2), à des premières positions (20', 21') et à des secondes positions (20'', 21'').

10. Dispositif de mise en oeuvre de fluides visqueux ou fortement visqueux selon la revendication 1, caractérisé en ce que des éléments de coin (7) et des cuves de vernis (10, 25) sont montés stationnaires dans des flasques latéraux (18).
